# EUROPÄISCHE PATENTSCHRIFT

(11) **EP 1 667 284 B1**
(45) Veröffentlichungstag und Bekanntmachung des Hinweises auf die Patenterteilung: **24.01.2007**
(21) Anmeldenummer: 05004097.1
(22) Anmeldetag: 25.02.2005
(51) Int. Cl.: H01R 9/03, H01R 13/658

(54) **Kontaktierungseinrichtung für einen Kabelschirm**
Contact device for a cable shield
Dispositif de contact pour un blindage de câble

(30) Priorität: 06.12.2004 DE 202004018907 U
(43) Veröffentlichungstag der Anmeldung: 07.06.2006
(73) Patentinhaber: Coninvers Elektrotechnische Bauelemente GmbH, 71083 Herrenberg (DE)
(72) Erfinder: Wehrle Gerhard, 78166 Donaueschingen (DE); Bauer Peter, 71101 Schönaich (DE)
(74) Vertreter: Klocke, Peter

(56) Entgegenhaltungen:
- DE-A1- 19 528 234
- DE-A1- 19 944 167
- DE-U1- 9 208 427
- DE-U1- 29 921 255
- US-A- 5 651 698
- US-A- 5 938 475
- US-A- 6 095 828

## Beschreibung

Die Erfindung bezieht sich auf einen elektrischen Steckverbinder mit einer Kontaktiereinrichtung für den Metallgeflechtmantel von geschirmten Kabeln, mittels derer der Metallgeflechtmantel eines geschirmten Kabels elektrisch leitend mit einem Steckergehäuse kontaktierbar ist, mit den Merkmalen des Oberbegriffs des Anspruchs 1.

Insbesondere beim Anschluss von Steckverbindern an geschirmte Kabel ist es in der Regel erforderlich, den üblicherweise durch einen Metallgeflechtmantel gebildeten Außenleiter des geschirmten Kabels zwecks Herstellung einer Erdung elektrisch leitend mit dem Steckergehäuse bzw. einem Teil der Kabeldurchführung zu kontaktieren, wobei eine möglichst gleichmäßige Kontaktgabe über den Umfang des geschirmten Kabels anzustreben ist. Solche Steckverbinder mit einer Kontaktierungseinrichtung zur elektrisch leitendenden Verbindung des Kabelschirms mit einem metallischen Steckergehäuse sind in vielerlei unterschiedlich ausgeführten Gestaltungsformen bekannt. Aus der GB 2 137 824 A ist eine erste Gestaltungsform bekannt, die zwei zueinander komplementär ausgebildete Ringelemente aufweist, deren inneres Ringelement den Kabelschirm untergreifend und deren äußeres Ringelement den Kabelschirm übergreifend angeordnet ist. Die Ringelemente schließen in ihrer montierten Stellung bei wenigstens teilweiser gegenseitiger Überdeckung einen Längenabschnitt des Kabelschirms zwischen sich ein. Die beiden Ringelemente weisen eine korrespondierende konische Form auf, derart, dass das innere Ringelement mit einem keilförmigen Konus unter dem Kabelschirm einschiebbar ist und das äußere Ringelement eine sich konisch erweiternde Innenumfangsfläche aufweist. Beim Aufschrauben der Endkappe auf das Gehäuse wird das äußere Ringelement axial in Richtung des inneren Ringelements verschoben und klemmt im Überdeckungsbereich den Kabelschirm zwischen sich ein. Nachteilig ist an dieser Gestaltungsweise, dass der Kabelschirm nach dem Abisolieren des Kabelmantels mit großer Sorgfalt auf eine für die Kontaktierung geeignete Länge zugeschnitten werden muss.

Aus der DE 199 44 167 A1 ist eine weitere Gestaltungsform bekannt, welche im Wesentlichen aus einem Kontaktträger, einem den Kontaktträger aufnehmenden Gehäuse, einer auf dieses aufschraubbaren Endkappe sowie einer Distanzhülse besteht und bei der die mit dem Gehäuse in elektrisch leitender Verbindung stehende Kontaktierungseinrichtung für den Kabelschirm aus zwei zueinander komplementär ausgebildeten Ringelementen gebildet wird. Das innere Ringelement ist den Kabelschirm untergreifend und das äußere Ringelement den Kabelschirm übergreifend angeordnet, wobei die beiden Ringelemente in montierter Stellung bei wenigstens teilweiser gegenseitiger Überdeckung einen Längenabschnitt des Kabelschirms zwischen sich einschließen. Wenigstens eines der beiden zueinander komplementär ausgebildeten Ringelemente ist mit einem Aufnahmeraum für einen Längenbereich des Kabels ausgestattet, wobei die beiden Ringelemente miteinander eine Aufwickelvorrichtung für die Überschusslänge des abisolierten Kabelschirms bilden, wodurch eine Beschneidung des Kabelschirms entfällt. Die Aufwickelvorrichtung wird durch am äußeren Ringelement ausgebildete, axial ausgerichtete Vorsprünge gebildet, welche in axialer Richtung in den topfförmig ausgebildeten Aufnahmeraum des inneren Ringelements hinein ragen. Um ein Abreißen des Kabelschirms während des Einbringens in den ringförmigen Aufnahmeraum zu vermeiden, sind zwischen den als Zinken ausgebildeten Vorsprüngen axiale Freiräume mit bogenförmigen Ausnehmungen vorgesehen. Beim Montieren der Kontaktierelemente muss der Kabelschirm entflechtet und zwischen die Zinken gelegt werden. Die dadurch gebildete Stränge liegen in den Ausnehmungen zwischen den Zinken ein. Die Überstände werden beim Drehen des äußeren Ringelements mitgenommen und aufgewickelt. Es ist dabei nachteilig, das die beiden Ringelemente eine komplexe Geometrie aufweisen, was hohe Initialkosten und einen hohen Teilepreis bewirkt. Außerdem ist die Montage durch das Entflechten des Kabelschirms zeitaufwändig gestaltet.

Aus der DE 195 28 234 A1 ist einen Steckverbinder gemäß der Präambel des Anspruchs 1 bekannt.

Der Erfindung liegt die Aufgabe zu Grunde, eine Kontaktiereinrichtung für den Kabelschirm eines elektrischen Steckverbinders der eingangs beschriebenen Art dahingehend zu verbessern, dass sie bei absolut sicherer Kontaktierung eine Vereinfachung des Montageaufwands sowie eine Reduzierung der Stückkosten ermöglicht.

Diese Aufgabe wird erfindungsgemäß durch eine Kontaktiereinrichtung mit den Merkmalen des Anspruchs 1 gelöst. Weitere vorteilhafte Ausgestaltungen sind den Unteransprüchen zu entnehmen.

Bei der Kontaktiereinrichtung des erfindungsgemäßen elektrischen Steckverbinders sind das innere Ringelement und das äußere Ringelement den Kabelschirm übergreifend angeordnet. In dem Überdeckungsbereich weisen die Ringelemente voneinander beabstandete Mantelflächen auf, die zwischen sich einen Aufnahmeraum zur Aufnahme eines Längenbereiches des Kabelschirms bilden. Der Kabelschirm ist um eine in Richtung des äußeren Ringelementes weisende Stirnfläche des inneren Ringelementes um 180° gefaltet und wird an seinem Ende von dem äußeren Ringelement übergriffen. Das innere Ringelement übergreift dabei einen ersten Längenbereich des Kabelschirms auf seiner Innenseite, der direkt an den nicht abisolierten Teil des Kabels anschließt, und der im Bereich des inneren Ringelements entlang dem Kabel verläuft. Dazu ist der Kabelschirm um 180° in Richtung des äußeren Ringelements um das Kabel gestülpt. Das innere Ringelement untergreift den Kabelschirm auch an seinem Ende in einem zweiten, an den ersten Längenbereich anschließenden Längenbereich des Kabelschirms. Der Aufnahmeraum der Kontaktiereinrichtung dient zur Aufnahme des die axiale Länge des inneren Ringelements überragenden zweiten Längenbereich des Kabelschirms. Das innere und das äußere Ringelement sind zueinander drehbar und bilden miteinander eine Aufwickelvorrichtung, die beim Drehen des äußeren Ringelementes auf dem inneren Ringelement den das Ende des Kabelschirms bildenden, zweiten Längenbereich in den Aufnahmeraum hinein aufwickelt. Beim Aufschrauben der Endkappe auf das Gehäuse wird das äußere der beiden Ringelemente axial zu dem inneren Ringelement hin verschoben und klemmt dadurch den Kabelschirm zwischen den beiden Ringelementen stirnseitig ein.

In einer weiteren vorteilhaften Ausführungsform weist die Mantelfläche des äußeren Ringelements an der dem inneren Ringelement zugewandten Seite eine Vielzahl von auf einem oder mehreren gedachten Kreisringen angeordneten, radial hervor tretenden, biegestarren Mitnehmern auf, die sich bis zur Mantelfläche des inneren Ringelements erstrecken. Die Mitnehmer greifen im montierten Zustand in den Kabelschirm im abisolierten Bereich des Kabels kraftschlüssig ein. Beim Drehen des äußeren Ringelements wird ein tangential wirkendes Moment auf den Kabelschirm ausgeübt und wickelt diesen im Aufnahmeraum spiralförmig auf.

In einer vorteilhaften Weiterbildung der Erfindung weist das innere Ringelement Halteelemente für den ersten Längenbereich des Kabelschirms auf, die beim Aufwickeln des im Aufnahmeraum unterzubringenden Längenbereichs des Kabelschirms ein Aufwickeln des Kabelschirms in dem Bereich zwischen dem inneren Ringelement und dem Kabel verhindern. Die Halteelemente können auf einer Innenumfangsfläche oder auf der dem äußeren Ringelement zugewandten Stirnfläche des inneren Ringelements angeordnet sein.

In einer weiteren vorteilhaften Ausführung sind die beiden Ringelemente in axialer Richtung drehbar miteinander verriegelt. Zur Auszugssicherung stehen die Mitnehmer des äußeren Ringelements mit einem auf einem Außenmantel des inneren Ringelements angeordneten, umlaufenden Wulst im Eingriff. Durch die Verriegelung wird sichergestellt, dass beim Drehen des äußeren Ringelements der Überdeckungsbereich zwischen beiden Ringelementen und der von ihnen gebildete Aufnahmeraum erhalten bleibt oder der Kabelschirm im Aufnahmeraum verbleibt.

In einer weiteren vorteilhaften Verwirklichungsform weist das äußere Ringelement an seiner äußeren Mantelfläche einen radialen Bund mit einer Stirnprofilierung auf, der zur drehsicheren Abstützung im Gehäuse vorgesehen ist. Nach dem Aufwickeln des Kabelschirms wird durch Aufschrauben der Endkappe des Steckverbinders die Stirnprofilierung des äußeren Ringelements mit einer komplementär ausgebildeten Stirnprofilierung des Gehäuses in Eingriff gebracht.

Vorteilhafterweise sind die Ringelemente im Überdeckungsbereich abgesehen von den hervor stehenden Mitnehmern glattwandig ausgebildet. Dies ermöglicht günstige Initial- und Herstellkosten für die Ringelemente.

In einer vorteilhaften Weiterbildung der Erfindung besteht das innere Ringelement der Kontaktiereinrichtung aus einem Metallformkörper und das äußere Ringelement aus einem Kunststoffformkörper. Beim Aufschrauben der Endkappe des Steckverbinders wird das innere Ringelement am Gehäuse angepresst und der Kabelschirm über das innere Ringelement elektrisch leitend mit dem Steckergehäuse verbunden. Es werden keine weiteren Kontaktteile zur Kontaktierung benötigt, was die Montage einfach und effizient gestaltet.

Die erfindungsgemäße Kontaktiereinrichtung hat auch den Vorteil, dass sie beim Konfektionieren im Gegensatz zum Stand der Technik, ein ungenaues Abmanteln des Kabels erlaubt, da die Ringelemente um die Länge des übergriffenen Bereichs axial nach vorne verschoben werden können. Um diese Länge kann somit das Kabel und damit auch der Kabelschirm länger abisoliert sein.

Nachfolgend wird die Erfindung anhand der begleitenden Zeichnungen an einem Ausführungsbeispiel näher erläutert. Es zeigen
- Figur 1: eine Schnittdarstellung der Kontaktiereinrichtung des erfindungsgemäßen elektrischen Steckverbinders im montierten Zustand;

- Figur 2: eine Schnittdarstellung der Kontaktiereinrichtung gemäß Figur 1 vor dem Montieren des äußeren Ringelements;
- Figur 3: eine perspektivische Darstellung des erfindungsgemäßen inneren Ringelements;
- Figur 4: eine perspektivische Darstellung des erfindungsgemäßen äußeren Ringelements.

Das in den Figuren 1 und 2 dargestellte Kontaktiereinrichtung 1 des erfindungsgemäßen elektrischen Steckverbinders ist zum Kontaktieren eines Kabelschirms 2 eines geschirmten elektrischen Kabels 3 mit einem nicht dargestellten metallischen Steckverbindergehäuse vorgesehen. Die Kontaktiereinrichtung 1 des Steckverbinders wird durch zwei komplementär ausgebildete Ringelemente 4 und 5 gebildet, die sich teilweise überdecken und den Kabelschirm 2 zwischen sich einschließen. Die beiden Ringelemente 4 und 5 sind hohlzylinderförmig ausgebildet und werden vom Kabel 3 durchdrungen. Das innere Ringelement 4 übergreift das Kabel 3 mit einem hinteren Ringbereich 6, der in Richtung des äußeren Ringelements 5 weist, wobei ein erster Längenbereich 7 des Kabelschirms 2 zwischen dem inneren Ringelement 4 und dem Kabel 3 verläuft. Das innere Ringelement 4 übergreift den ersten Längenbereich 7 des Kabelschirms 2. Im Ringbereich 6 des inneren Ringelements 4 ist der Kabelschirm 2 um eine Stirnfläche 8 des inneren Ringelements 4 um 180° gefaltet, wobei ein zweiter Längenbereich 9 des Kabelschirms 2 das innere Ringelement 4 zumindest teilweise übergreift. Bei der Montage wird das äußere Ringelement 5 axial über den hinteren Ringbereich 6 des inneren Ringelements 4 und über den zweiten Längenbereich 9 des Kabelschirms 2 geschoben. Im montierten Zustand übergreift das äußere Ringelement 5 den zweiten Längenbereich 9 des Kabelschirms 2 sowie den hinteren Ringbereich 6 des inneren Ringelements 4. Die beiden Ringelemente 4 und 5 überdecken sich im hinteren Ringbereich 6 des inneren Ringelements 4. Die beiden Ringelemente 4 und 5 weisen in ihrem Überdeckungsbereich voneinander beabstandete Mantelflächen 10 und 11 auf, die zwischen sich einen Aufnahmeraum 12 ausbilden. Der Aufnahmeraum 12 dient zur Aufnahme des die axiale Länge des inneren Ringelements 4 überragenden zweiten Längenbereichs 9 des Kabelschirms 2.

Das innere Ringelement 4 und das äußere Ringelement 5 sind zueinander verdrehbar und bilden miteinander eine Aufwickelvorrichtung für den zweiten Längenbereich 9 des Kabelschirms 2. Die Mantelfläche 11 des äußeren Ringelements 5 weist an der dem inneren Ringelement 4 zugewandten Seite eine Vielzahl von Mitnehmern 13 auf. Die Mitnehmer 13 sind biegestarr ausgeführt und treten in radialer Richtung aus der Mantelfläche 11 des äußeren Ringelements 5 hervor. Die Mitnehmer 7 erstrecken sich bis zur Mantelfläche 10 des inneren Ringelements 4. Im montierten Zustand sind die beiden Ringelemente 4 und 5 in axialer Richtung drehbar miteinander verriegelt. Die Mitnehmer 13 des äußeren Ringelements 5 hintergreifen einen Wulst 14, der auf der Mantelfläche 10 des inneren Ringelements 4 umlaufend angeordnet ist. Die Mitnehmer 13 greifen im montierten Zustand in den Kabelschirm 2 kraftschlüssig ein. Beim Drehen des äußeren Ringelements 5 wird der zweite Längenbereich 9 des Kabelschirms 3 zwischen den Mantelflächen 10 und 11 der beiden Ringelemente 4 und 5 spiralförmig aufgewickelt. Im montierten Zustand ist der Kabelschirm 2 zwischen der Stirnfläche 8 des inneren Ringelements 4 und einer Anlagefläche 18 des äußeren Ringelements 5 eingeklemmt.

Das innere Ringelement 4 weist an seiner Stirnfläche 8 Halteelemente 15 auf, die beim Aufwickeln des im Aufnahmeraum 12 unterzubringenden zweiten Längenbereichs 9 des Kabelschirms 2 ein Aufwickeln des Kabelschirms 2 in dem Bereich zwischen dem inneren Ringelement 4 und dem Kabel 3 verhindern. Das äußere Ringelement 5 weist an seiner äußeren Mantelfläche einen radialen Bund 16 mit einer Stirnprofilierung 17 auf. Die Stirnprofilierung 17 greift in eine korrespondierende, nicht dargestellte Stirnprofilierung des Steckergehäuses ein und dient zur drehsicheren Abstützung im Gehäuse. Die Ringelemente 4 und 5 sind im Überdeckungsbereich abgesehen von den hervor ragenden Mitnehmern 7 glattwandig ausgeführt und sind insbesondere frei von Durchbrüchen und Ausnehmungen.

Die Montage der Kontaktierungsvorrichtung erfolgt derart, dass nach dem Abisolieren des Kabels 3 der Kabelschirm 2 durch Überstülpen des inneren Ringelements 4 in Richtung Kabel 3 umgebogen und anschließend durch die Gegenbewegung des zuvor auf das Kabel 3 aufgefädelten äußeren Ringelements 5 gefaltet und zwischen die beiden Ringelemente 4, 5 eingelegt wird. Durch Drehen des äußeren Ringelements 5 wird dann mittels der Mitnehmer 13 das noch überstehende Ende 9 des Kabelschirms 3 aufgewickelt und in dem Aufnahmeraum 12 verstaut.

## Patentansprüche

1. Elektrischer Steckverbinder mit einer Kontaktiereinrichtung (1) für einen Kabelschirm (2) eines elektrischen Kabels (3), mit einem in seinem Innen- und Außenumfang zumindest teilweise zylindrischen Gehäuse, einem im Gehäuse aufgenommenen Kontaktträger, einer auf das Gehäuse aufschraubbaren Endkappe, zwei korrespondierenden, sich zumindest teilweise überdeckenden Ringelementen (4, 5) zur Kontaktierung des Kabelschirms (2), die in ihrem Überdeckungsbereich voneinander beabstandete Mantelflächen (10, 11) aufweisen und zueinander verdrehbar sind, und die miteinander eine Aufwickelvorrichtung zum Aufwickeln eines Längenbereichs des Kabelschirms (2) in einem Aufnahmeraum (12) bilden, der durch die Mantelflächen (10, 11) bestimmt ist, wobei das innere Ringelement (4) und das äußere Ringelement (5) den Kabelschirm (2) übergreifend angeordnet sind, wobei der Kabelschirm (2) um eine in Richtung des äußeren Ringelements (5) weisende Stirnfläche (8) des inneren Ringelements (4) um 180° gefaltet ist und ein erster Längenbereich (7) des Kabelsschirms (2) zwischen dem Kabel (3) und dem inneren Ringelement (4) verläuft, der die axiale Länge des inneren **dadurch gekennzeichnet, dass** Ringelements (4) überragende Längenbereich (9) des Kabelschirms (2) durch Verdrehen der Ringelemente zueinander in dem Aufnahmeraum (12) spiralförmig aufgewickelt ist.

2. Elektrischer Steckverbinder nach Anspruch 1, **dadurch gekennzeichnet, dass** die Mantelfläche (11) des äußeren Ringelements (5) an der dem inneren Ringelement (4) zugewandten Seite eine Vielzahl von auf einem oder mehreren gedachten Kreisringen angeordneten, radial hervor tretenden, biegestarren Mitnehmern (13) aufweist, die sich bis zur Mantelfläche (10) des inneren Ringelements (4) erstrecken.

3. Elektrischer Steckverbinder nach Anspruch 1, **dadurch gekennzeichnet, dass** das innere Ringelement (4) Halteelemente (15) für den Kabelschirm (2) aufweist, die beim Aufwickeln des im Aufnahmeraum (12) unterzubringenden Längenbereichs (9) des Kabelschirms (2) ein Aufwickeln des Kabelschirms (2) im Bereich zwischen dem inneren Ringelement (4) und dem Kabel (3) verhindern.

4. Elektrischer Steckverbinder nach einem der oben genannten Ansprüche, **dadurch gekennzeichnet, dass** die beiden Ringelemente (4, 5) in axialer Richtung drehbar miteinander verriegelt sind, wobei die Mitnehmer (13) des äußeren Ringelements (5) mit einem auf einem Außenmantel (10) des inneren Ringelements (4) angeordneten umlaufenden Wulst (14) in Eingriff stehen.

5. Elektrischer Steckverbinder nach einem der vorgenannten Ansprüche, **dadurch gekennzeichnet, dass** das äußere Ringelement (5) an seiner äußeren Mantelfläche einen radialen Bund (16) mit einer Stirnprofilierung (17) zur drehsicheren Abstützung im Gehäuse aufweist.

6. Elektrischer Steckverbinder nach einem der vorgenannten Ansprüche, **dadurch gekennzeichnet, dass** die Ringelemente (4, 5) im Überdeckungsbereich abgesehen von den hervor stehenden Mitnehmern (13) glattwandig ausgebildet sind.

7. Elektrischer Steckverbinder nach einem der vorgenannten Ansprüche, **dadurch gekennzeichnet, dass** das innere Ringelement (4) der Kontaktiereinrichtung (1) aus einem Metallformkörper und das äußere Ringelement (5) aus einem Kunststoffformkörper besteht.

## Claims

1. Electrical plug connector with a contacting device (1) for a cable shield (2) of an electrical cable (3), having a housing which is at least partially cylindrical in its internal and external periphery, a contact carrier which is received in the housing, an end cap which can be screwed onto the housing, two corresponding at least partially overlapping ring elements (4, 5) for contacting the cable shield (2), which have outer peripheral faces (10, 11) at a spacing from each other in the overlapping region thereof and are rotatable relative to each other, and which form with each other a winding device for winding up a longitudinal region of the cable shield (2) in a receiving chamber (12) which is determined by the outer peripheral faces (10, 11), the inner ring element (4) and the outer ring element (5) being disposed overlapping the cable shield (2), the cable shield (2) being folded by 180° about an end-face (8) of the inner ring element (4), which end-face points in the direction of the outer ring element (5), and a first longitudinal region (7) of the cable shield (2) extending between the cable (3) and the inner ring element (4), **characterised in that** the longitudinal region (9) of the inner ring element (4), which longitudinal region protrudes beyond the axial length of the cable shield (2), is wound up in a spiral shape by rotation of the ring elements relative to each other in the receiving chamber (12).

2. Electrical plug connector according to claim 1, **characterised in that** the outer peripheral face (11) of the outer ring element (5) has, on the side which is orientated towards the inner ring element (4), a multiplicity of catches (13) which are disposed on one or more imaginary circles, protrude radially and are rigid against bending, said catches extending up to the outer peripheral face (10) of the inner ring element (4).

3. Electrical plug connector according to claim 1, **characterised in that** the inner ring element (4) has retaining elements (15) for the cable shield (2) which, during winding up of the longitudinal region (9) of the cable shield (2) which is to be accommodated in the receiving chamber (12), prevent winding up of the cable shield (2) in the region between the inner ring element (4) and the cable (3).

4. Electrical plug connector according to one of the above-mentioned claims, **characterised in that** both ring elements (4, 5) are locked together rotatably in the axial direction, the catches (13) of the outer ring element (5) being in engagement with a bead (14) which is disposed on and encompasses an outer periphery (10) of the inner ring element (4).

5. Electrical plug connector according to one of the aforementioned claims, **characterised in that** the outer ring element (5) has a radial collar (16) with an end-profiling (17) on its outer peripheral face for non-rotatable support in the housing.

6. Electrical plug connector according to one of the aforementioned claims, **characterised in that** the ring elements (4, 5) are configured with smooth walls in the overlapping region apart from the protruding catches (13).

7. Electrical plug connector according to one of the aforementioned claims, **characterised in that** the inner ring element (4) of the contacting device (1) comprises a metallic moulded body and the outer ring element (5) comprises a plastic material moulded body.

## Revendications

1. Connecteur électrique avec un dispositif de contact (1) pour un blindage de câble (2) d'un câble électrique (3), avec un boîtier au moins partiellement cylindrique dans sa circonférence intérieure et extérieure, un support de contact logé dans le boîtier, une calotte terminale vissable sur le boîtier, deux éléments annulaires (4, 5) correspondants, se recouvrant au moins partiellement, servant à établir le contact avec le blindage de câble (2), qui présentent dans leur zone de recouvrement des surfaces d'enveloppe (10, 11) distantes l'une de l'autre et pouvant tourner l'une par rapport à l'autre, et qui forment ensemble un dispositif d'enroulement servant à enrouler une plage de longueur du blindage de câble (2) dans un logement (12) qui est déterminé par les surfaces d'enveloppe (10, 11), l'élément annulaire intérieur (4) et l'élément annulaire extérieur (5) étant disposés de manière à recouvrir le blindage de câble (2), le blindage de câble (2) étant plié de 180° autour d'une face frontale (8) de l'élément annulaire intérieur (4) dirigée vers l'élément annulaire extérieur (5) et une première plage de longueur (7) du blindage de câble (2) s'étendant entre le câble (3) et l'élément annulaire intérieur (4), **caractérisé par le fait que** la plage de longueur (9) du blindage de câble (2) dépassant la longueur axiale de l'élément annulaire intérieur (4) est enroulée en spirale dans le logement (12) par rotation des éléments annulaires l'un par rapport à l'autre.

2. Connecteur électrique selon la revendication 1, **caractérisé par le fait que** la surface d'enveloppe (11) de l'élément annulaire extérieur (5) présente du côté tourné vers l'élément annulaire intérieur (4) une pluralité de tenons d'entraînement (13) en saillie radiale, rigides en flexion, disposés sur un ou plusieurs anneaux de cercle imaginaires, qui s'étendent jusqu'à la surface d'enveloppe (10) de l'élément annulaire intérieur (4).

3. Connecteur électrique selon la revendication 1, **caractérisé par le fait que** l'élément annulaire intérieur (4) présente des éléments de retenue (15) pour le blindage de câble (2) qui empêchent un enroulement du blindage de câble (2) dans la zone comprise entre l'élément annulaire intérieur (4) et le câble (3) lors de l'enroulement de la plage de longueur (9) du blindage de câble (2) à loger dans le logement (12).

4. Connecteur électrique selon l'une des revendications précédentes, **caractérisé par le fait que** les deux éléments annulaires (4, 5) sont verrouillés ensemble en rotation en direction axiale, les tenons d'entraînement (13) de l'élément annulaire extérieur (5) étant en prise avec un renflement périphérique (14) disposé sur une enveloppe extérieure (10) de l'élément annulaire intérieur (4).

5. Connecteur électrique selon l'une des revendications précédentes, **caractérisé par le fait que** l'élément annulaire extérieur (5) présente sur sa surface d'enveloppe extérieure un collet radial (16) avec un profilage frontal (17) servant à l'appui anti-rotation dans le boîtier.

6. Connecteur électrique selon l'une des revendications précédentes, **caractérisé par le fait que** les éléments annulaires (4, 5) sont, mis à part les tenons d'entraînement en saillie, réalisés avec des parois lisses dans la zone de recouvrement.

7. Connecteur électrique selon l'une des revendications précédentes, **caractérisé par le fait que** l'élément annulaire intérieur (4) du dispositif de contact (1) est constitué d'un corps moulé en métal et l'élément annulaire extérieur (5) d'un corps moulé en matière plastique.
